# EUROPÄISCHE PATENTANMELDUNG

(11) **EP 4 729 707 A1**
(43) Veröffentlichungstag der Anmeldung: **22.04.2026**
(21) Anmeldenummer: 25208677.2
(22) Anmeldetag: 14.10.2025
(51) Int. Cl.: E03F 5/04

(54) **BODENEINLAUF MIT AUFLIEGENDEM DICHTTELLER**

(30) Priorität: 16.10.2024 DE 102024130051
(71) Anmelder: Wiedemann GmbH, 25813 Husum (DE)
(72) Erfinder: Andresen, Carsten Friedrich, 24897 Ulsnis (DE)
(74) Vertreter: Hauck Patent- und Rechtsanwälte PartmbB

(57) **Zusammenfassung**

Bodeneinlauf zum Einbau in einen Boden umfassend
• ein Gehäuse mit einer Eintrittsöffnung für eine abzuleitende Flüssigkeit, einer Austrittsöffnung für die Flüssigkeit und einem Durchgang, der Eintrittsöffnung und Austrittsöffnung verbindet,
• ein Auflageelement, und
• einen Dichtteller, der
∘ von einer Freigabestellung, in der er den Durchgang für die Flüssigkeit freigibt, in
∘ eine Verschlussstellung bewegbar ist, in der er den Durchgang für die Flüssigkeit verschließt und auf dem Auflageelement aufliegt.

## Beschreibung

Die Erfindung betrifft einen Bodeneinlauf.

Bodeneinläufe kommen in verschiedenen Ausführungen vor. Typischerweise sind sie dazu vorgesehen und entsprechend ausgebildet, um in einen Boden bzw. eine in einem Boden dazu vorgesehene Öffnung eingebaut zu werden. Anschließend dienen sie dazu, Flüssigkeit abzuführen, die sich auf dem Boden befindet. Dazu sind Bodeneinläufe typischerweise mit einer Austrittsöffnung versehen, an die eine Ablaufleitung angeschlossen werden kann.

Es gibt Bodeneinläufe, die mit einer Brandschutzmasse ausgestattet sind, die in einem Brandfall dazu führt, dass der Bodeneinlauf verschlossen wird. Dadurch wird eine ungewünschte Ausbreitung von Rauch und Hitze verhindert. Ein entsprechender Bodeneinlauf ist bspw. aus der DE 10 2020 131 399 A1 bekannt.

Auch sind Bodeneinläufe mit Dichtelementen bekannt, die mit einem pneumatischen Antrieb von einer Freigabeposition in eine Schließposition bewegt werden können. Mit einem derartigen, pneumatisch betätigten Dichtelement kann verhindert werden, dass Flüssigkeit bspw. von einem Hof abläuft, wenn bekannt ist, dass sich in der Flüssigkeit wassergefährdende Stoffe befinden. So ein Bodeneinlauf ist bspw. aus der EP 3 957 802 A1 bekannt.

Bei pharmazeutischen Anwendungen kann es gewünscht sein, dass ein Bodeneinlauf grundsätzlich geschlossen ist und nur geöffnet wird, wenn ein Brand auftritt. Dann erlaubt die Öffnung, dass Löschwasser abfließen kann.

Ausgehend von diesem Stand der Technik war es Aufgabe der Erfindung, einen Bodeneinlauf für eine pharmazeutische Anwendungen zur Verfügung zu stellen, der grundsätzlich geschlossen ist und gesteuert beispielsweise im Brandfall geöffnet werden kann.

Gelöst wird die Aufgabe durch einen Bodeneinlauf mit den Merkmalen von Anspruch 1. Vorteilhafte Ausführungsarten sind Gegenstand der abhängigen Ansprüche und der folgenden Beschreibung.

Der erfindungsgemäße Bodeneinlauf ist zum Einbau in einen Boden gedacht und ausgebildet. Er umfasst ein Gehäuse, ein Auflageelement und einen Dichtteller.

Das Gehäuse weist eine Eintrittsöffnung für eine abzuleitende Flüssigkeit und eine Austrittsöffnung auf, an die ein Abfluss angeschlossen werden kann. Die Eintrittsöffnung ist fluidleitend mit der Austrittsöffnung durch einen Durchgang verbunden, welcher durch einen Teil des Gehäuses gebildet ist.

Das Auflageelement kann durch einen Teil des Gehäuses gebildet sein. Es kann sich beispielsweise um einen Vorsprung handeln. Es kann sich aber auch um einen weiteren Gegenstand bzw. einen Teil eines weiteren Gegenstandes handeln, der auf dem Gehäuse aufliegt oder mit diesem verbunden ist.

Der Dichtteller ist von einer Freigabestellung, in der er den Durchgang für die Flüssigkeit freigibt, in eine Verschlussstellung bewegbar, in der er den Durchgang für die Flüssigkeit verschließt. Hierfür kann ein in dem Gehäuse angeordneter Hubantrieb vorgesehen sein. Zudem liegt der Dichtteller in der Verschlussstellung auf dem Auflageelement auf. Dann bildet eine der Austrittsöffnung abgewandte Seite des Dichttellers, insbesondere in einem in den Boden eingebauten Zustand, eine plane Trittebene. Die der Austrittsöffnung abgewandte Seite des Dichttellers kann einen oberen Abschluss des Bodeneinlaufs bilden. Auch kann die der Austrittsöffnung abgewandte Seite des Dichttellers mit einer Fläche des Auflageelements und/oder einer Fläche des Gehäuses plan in einer Ebene liegen. Hierunter ist auch ein geringfügiges Vorstehen einer der Komponenten von wenigen Millimetern, bspw. weniger als 5 mm, zu verstehen. Fener kann darunter, dass der Dichtteller auf dem Auflageelement aufliegt, verstanden werden, dass das der Dichtteller direkt auf dem Auflageelement aufliegt oder auch dass dazwischen noch eine Dichtung angeordnet ist. In der Freigabestellung kann der Dichtteller so angeordnet sein, dass er zu dem Gehäuse und zu dem Auflageelement keinen Kontakt aufweist.

"Aufliegen" bedeutet in diesem Dokument, dass ein erster Gegenstand, auf dem ein zweiter Gegenstand aufliegt, den zweiten Gegenstand fixiert hält, wenn der Bodeneinlauf in einem vertikal nach oben ausgerichtetem Zustand geordnet ist. Der Bodeneinlauf befindet sich in dem vertikal nach oben ausgerichteten Zustand, wenn er mit seiner Längsausdehnungsrichtung parallel zum Schwerkraftvektor ausgerichtet ist und die Eintrittsöffnung entgegen der Richtung der Schwerkraft, die durch den Schwerkraftvektor definiert ist, vor der Austrittsöffnung angeordnet ist. Die Richtungsangaben "oben" und "unten" sind in diesem Zustand somit so zu verstehen, dass der Schwerkraftvektor von "oben" nach "unten" zeigt. Zudem definierte der Schwerkraftvektor die vertikale Richtung. Sofern keine anderen Angaben gemacht sind, sind die vorherigen und folgenden Ausführungen so zu verstehen, dass sich der Bodeneinlauf in dem vertikal nach oben ausgerichteten Zustand befindet. Dies entspricht dem Zustand, in dem er sich befindet, wenn er in dem Boden verbaut ist.

Die "Längsausdehnungsrichtung" des Gehäuses stellt die Hauptausdehnungsrichtung des Gehäuses dar. Das ist die Richtung, die in dem eingebauten Zustand parallel zur Richtung der Schwerkraft ist. Es handelt sich um die Richtung, die senkrecht zu einer durch die Eintrittsöffnung gebildeten Ebene ausgerichtet ist.

Durch den erfindungsgemäßen Bodeneinlauf kann, wie durch einen gewöhnlichen Bodeneinlauf auch, Flüssigkeit abfließen. Um den Anforderungen im pharmazeutischen Bereich gerecht zu werden, versperrt das Dichtelement in seiner Verschlussstellung den Durchgang, durch den Flüssigkeit von der Eintrittsöffnung des Gehäuses zu der Austrittsöffnung gelangen kann. Sobald ein Brand auftritt, kann das Dichtelement in seine Freigabestellung bewegt werden und gibt dann den Durchgang frei, sodass Flüssigkeit ablaufen kann. Auch kann der Durchgang freigegeben werden, wenn andere Anforderungen dies erforderlich machen, so beispielsweise bei einer Havarie oder einer Reinigung, wenn Flüssigkeit abfließen soll. Grundsätzlich ist der Gedanke, dass die Betätigung des Hubantriebs mit einer Löscheinrichtung gekoppelt ist. Dies bedeutet, dass wenn beispielsweise eine Sprinkleranlage als Löscheinrichtung auslöst und Löschwasser ausstößt, der Hubantrieb den Dichtteller in eine geöffnete Freigabestellung bewegt und so den Bodeneinlauf öffnet. Der Vorteil an der Möglichkeit zu dieser Kopplung liegt darin, dass automatisch mit einem Auslösen der der Löscheinrichtung auch das ausgebrachte Löschwasser abfließen kann. Hinzu kommt, dass Räume die sonst über keinen Bodeneinlauf verfügen, nun im Brandfall einen Bodeneinlauf besitzen, über den das Löschwasser abfließen kann.

Dadurch, dass das Dichtelement auf dem Auflageelement aufliegt, kann das Dichtelement in einem in den Boden eingebauten Zustand als Trittauflage dienen. Die entsprechenden Kräfte werden dann über das Gehäuse in den Boden abgeleitet. Idealerweise ist der Bodeneinlauf so ausgebildet, dass der Boden mit den am weitesten nach oben hervorstehenden Komponenten des Bodeneinlaufs eine plane Fläche bildet, damit keine Stolpergefahr besteht und damit auch kein Risiko besteht, dass sich Stoffe in einer Fuge unerwünscht ansammeln können. Dazu liegen gemäß der vorherigen Beschreibung idealerweise der Dichtteller und ggf. eine Fläche des Gehäuses und/oder eine Fläche des Auflageelements plan in einer Ebene.

Gemäß einer Ausführungsart weist der Dichtteller in der Längsausdehnungsrichtung des Gehäuses einen Freigabeabstand zum Gehäuse auf, wenn er in seiner Freigabestellung ist. In der Freigabestellung ist der Dichtteller also oberhalb des Gehäuses angeordnet. Er berührt in dieser Stellung zudem das Auflageelement und/oder das Gehäuse nicht mehr.

Dadurch ist es einfach, den Bodeneinlauf zu warten. Der Dichtteller kann mit den an ihm befestigten weiteren Komponenten nach oben aus dem Gehäuse entnommen werden. Dabei kann der Bodeneinlauf auch so ausgebildet sein, dass die Unterseite des Dichtteller in der Freigabestellung zugänglich ist und/oder dass einfach an das Innere des Bodeneinlaufs gelangt werden kann. So können entsprechende Befestigungsmittel gelöst werden, um bspw. den Dichtteller zu entnehmen. Dann kann das Innere inspiziert werden, um bspw. eine regelmäßige Brandschutzprüfung oder eine regelmäßige Revision durchführen zu können.

Gemäß einer Ausführungsart ist der Dichtteller plattenförmig und vorzugsweise rotationssymmetrisch. Sein Grundkörper kann dann durch eine Kreisscheibe gebildet werden. Er kann dann zusätzlich einen umlaufenden Vorsprung aufweisen, mit dem er auf dem Auflageelement aufliegt. Das Gehäuse kann dann entsprechend ebenfalls, zumindest abschnittsweise, rotationssymmetrisch ausgebildet und die Eintrittsöffnung rund sein.

Dies entspricht typischen Öffnungen in Böden, in die der erfindungsgemäße Bodeneinlauf eingebaut werden soll. Zudem lassen sich rotationssymmetrische Formen einfach herstellen.

Gemäß einer Ausführungsart ist an der Seite des Dichttellers, die der Ausgangsöffnung zugewandt ist, ein Eingriffsschutz angeordnet, der sich in Richtung der Ausgangsöffnung mindestens über eine Länge erstreckt, die dem Freigabeabstand entspricht. Der Eingriffsschutz ist so ausgebildet, dass Flüssigkeit durch ihn hindurchströmen kann, aber eine Person keine Gliedmaßen zwischen Dichtteller und Gehäuse einführen kann. Der Eingriffsschutz kann mit dem Dichtteller fest verbunden sein, bspw. durch ein stoffschlüssiges Verfahren wie Schweißen. Es kann aber auch eine andere Art der lösbaren Befestigung vorliegen, wie beispielsweise ein Bajonettverschluss.

Auf diese Weise wird die Bediensicherheit des Bodeneinlaufs gesteigert und es wird verhindert, dass es zu Verletzungen kommt, sobald der Bodeneinlauf ausgehend von der Freigabestellung in die Verschlussstellung bewegt wird.

Gemäß einer Ausführungsart ist der Eingriffsschutz entlang des Umfangs des Dichttellers angeordnet. Dies ist besonders einfach möglich, wenn der Dichtteller rotationssymmetrisch ausgebildet ist. Auf diese Weise wird das Verletzungsrisiko weiter vermindert, weil hervorstehende Kanten minimiert werden.

Gemäß einer Ausführungsart ist der Eingriffsschutz durch ein Lochblech gebildet, das zu einem Hohlzylinder geformt ist. Auch andere Art von Blechen mit entsprechenden Freiräumen, durch die Flüssigkeit abfließen kann, sind denkbar. Das Verwenden solch typischer Blecharten senkt die Produktionskosten.

Gemäß einer Ausführungsart weist der Bodeneinlauf einen Hubantrieb zum Bewegen des Dichtelements auf, der mit einer Halterung dergestalt lösbar an dem Gehäuse befestigt ist, dass er durch die Eintrittsöffnung entnehmbar ist. Die Halterung kann das Auflageelement bilden. Die Halterung kann zur Befestigung an dem Gehäuse auf dem Gehäuse aufliegen. Es sind grundsätzlich auch andere Befestigungsarten denkbar, bspw. mit Befestigungsmitteln wie Schrauben oder Klemmen.

Wenn der Hubantrieb mittels der Halterung lösbar an dem Gehäuse befestigt ist und durch die Eintrittsöffnung entnehmbar ist, ist die Wartung des Bodeneinlaufs stark vereinfacht. Der Hubantrieb kann entnommen werden, ohne dass der Bodeneinlauf aus dem Boden entnommen oder zerlegt werden muss. Besonders ausgeprägt ist dieser Vorteil in Kombination mit der Ausführungsart, bei der der Dichtteller in seiner Freigabestellung einen Freigabeabstand zum Gehäuse aufweist.

Gemäß einer Ausführungsart weist das Gehäuse eine Stufe auf, auf der die Halterung aufliegt. Die Stufe kann durch die Eintrittsöffnung gebildet sein. Eine Stufe lässt sich einfach herstellen und bietet eine sichere Auflagemöglichkeit für einen Gegenstand, der auf die Stufe aufgelegt wird.

Gemäß einer Ausführungsart ist die Stufe zwischen Eingangsöffnung und Ausgangsöffnung angeordnet. Die Halterung kann auf der Stufe aufliegen. Auch kann das Gehäuse eine obere plane Fläche und die Halterung eine obere plane Fläche aufweisen, wobei die oberen Flächen von Gehäuse und Halterung in einer Ebene angeordnet sind, wenn die Halterung auf die Stufe aufgelegt ist. Auch kann der Dichtteller so ausgebildet sein, dass seine von der Austrittsöffnung abgewandte Seite plan ist und in derselben Ebene liegt. Dann bilden die obere Fläche des Gehäuses, die obere Fläche der Halterung und die der Ausgangsöffnung abgewandte Seite des Dichttellers gemeinsam eine plane Trittfläche.

Folglich erlaubt diese Ausführungsart, einen planen oder versenkten Einbau der Halterung. Auf diese Weise wird die Stolpergefahr weiter reduziert. Auch kann verhindert werden, dass Spalte vorhanden sind, in denen sich unerwünschte Ansammlungen von Verschmutzung bildet.

Gemäß einer Ausführungsart erstreckt sich die Stufe entlang des gesamten Gehäuseumfangs. Das ermöglicht eine sichere Auflage der Halterung.

Gemäß einer Ausführungsart weist die Halterung ein Halteelement mit einer Durchgangsöffnung auf und es sind eine Gehäusedichtung und eine Dichttellerdichtung vorgesehen. Zudem liegt das Halteelement auf der Stufe auf und bildet das Auflageelement, wobei die der Austrittsöffnung abgewandte Seite des Dichttellers bündig mit dem Halteelement abschließt. Die Gehäusedichtung liegt zumindest jeweils entlang einer geschlossenen Linie an dem Gehäuse und an dem Halteelement an. So besteht kein Durchgang für Flüssigkeit zwischen Halteelement und Gehäuse. Die Dichttellerdichtung liegt jeweils zumindest entlang einer geschlossenen Linie an dem Halteelement und Dichtteller an, wenn sich der Dichtteller in der Verschlussstellung befindet. So besteht kein Durchgang für Flüssigkeit zwischen Halteelement und Dichtelement.

Bei dieser Ausführungsart wird durch die Gehäusedichtung verhindert, dass Flüssigkeit zwischen Gehäuse und Halteelement hindurchströmen kann. In der Freigabestellung befindet sich die Dichttellerdichtung nicht in dichtendem Kontakt zwischen Dichtteller und Halteelement, sodass Flüssigkeit durch die Durchgangsöffnung in den Durchgang gelangen kann. In der Verschlussstellung ist die Durchgangsöffnung hingegen durch den Dichtteller verschlossen und somit auch der Durchgang versperrt, sodass Flüssigkeit nicht zu der Ausgangsöffnung gelangen kann.

Bei dieser Ausführungsart ist eine besonders einfache Entnahme der gesamten Halterung samt des daran befestigten Hubantriebs und des Dichttellers durch die Eintrittsöffnung möglich. Entscheidend ist hierbei, dass der Dichtteller auf dem als Auflageelement dienenden Halteelement der Halterung aufliegt. Hierdurch ist eine Wartung besonders einfach. Insbesondere die auf dem Gehäuse aufliegende Halterung für den Hubantrieb mit dem Dichtteller kann einfach aus dem Gehäuse herausgehoben werden.

Besonders vorteilhaft ist diese Ausführungsart, wenn sie mit der Ausführungsart kombiniert wird, bei der die Stufe zwischen Eingangs- und Ausgangsöffnung angeordnet ist und der Dichtteller in seiner Freigabestellung einen Freigabeabstand zum Gehäuse aufweist. Dann kann sowohl eine einfache Entnahme als auch eine plane Trittfläche erreicht werden.

Gemäß einer Ausführungsart ist das Halteelement rotationssymmetrisch sowie plattenförmig. Es kann beispielsweise als Grundform eine Kreisringscheibe aufweisen. So ein Halteelement ist einfach herzustellen.

Gemäß einer Ausführungsart weist die Halterung einen Abstandhalter auf, der das Haltelement in einem Abstand zu dem Hubantrieb hält. Der Abstand kann vor allem teilweise oder ganz in der Längserstreckungsrichtung des Gehäuses vorliegen.

Das ermöglicht, dass der Hubantrieb in einem Abstand zu dem Dichtteller in seiner Verschlussstellung angeordnet sein kann. Hierdurch kann die Montage vereinfacht sein. Besonders vorteilhaft ist die Kombination dieser Ausführungsart mit der Ausführungsart, bei der ein Eingriffsschutz vorgesehen ist. Der Abstand, in dem der Hubantrieb gehalten ist, kann dabei einer Länge des Eingriffsschutzes in der Längsausdehnungsrichtung des Gehäuses entsprechen. Dann kann der Eingriffsschutz vollständig im Inneren des Gehäuses versenkt werden, wenn der Dichtteller in seiner Verschlussstellung angeordnet ist.

Gemäß einer Ausführungsart umfasst der Abstandhalter ein Lochblech, das zu einem Hohlzylinder geformt ist. Bei einer Kombination mit der Ausführungsart, bei der ein Eingriffsschutz vorgesehen ist, der eine Hohlzylinderform aufweist, kann der Innenradius des Abstandhalters größer als der Außenradius des hohlzylinderförmigen Lochblechs des Eingriffsschutzes sein. Außerdem kann das Lochblech des Abstandhalters das Lochblech des Eingriffsschutzes umgeben, wenn der Dichtteller in der Verschlussstellung angeordnet ist.

Das Vorsehen eines Lochblechs ist günstig und die entsprechende Fertigung einfach. Dabei gilt, wie zuvor bei der Erläuterung des Eingriffsschutzes, dass ein Lochblech ein Abfließen der Flüssigkeit ermöglicht. Gleichzeitigt verhindert es, dass größere Verunreinigungen zu der Ausgangsöffnung gelangen können.

Gemäß einer Ausführungsart umfasst der Hubantrieb einen doppelwirkenden Antriebszylinder, der zwischen der Stufe und der Ausgangsöffnung angeordnet ist. Mit einem solchen Hubantrieb kann der Dichtteller angehoben und wieder gesenkt werden. Außerdem erlaubt die Platzierung ein Versenken des Eingriffsschutzes.

Gemäß einer Ausführungsart ist der Hubantrieb pneumatisch oder hydraulisch betrieben. Die von dem Hubantrieb zur Verfügung gestellte Hubkraft kann dabei einem Gewicht von mehr als 150 kg oder sogar mehr als 200 kg entsprechen. Ein pneumatischer Antrieb kann auf eine Hydraulikflüssigkeit verzichten, sodass die Montage und Wartung einfacher sind.

Gemäß einer Ausführungsart sind an dem Gehäuse Druckmittelanschlüsse für den Hubantrieb, die sich entlang der Längserstreckungsrichtung des Gehäuses erstrecken und in das Gehäuse ragen können. Auf diese Weise ist die Verlegung der entsprechenden Leitungen, über die Druckmittel zugeführt wird, vereinfacht, weil diese in vertikale Bohrungen in dem Boden eingesetzt werden können.

Die Erfindung wird nachfolgend näher anhand eines Ausführungsbeispiels erläutert, das in den anliegenden Zeichnungen dargestellt ist. In den Zeichnungen zeigen:
- Fig. 1: eine perspektivische Schnittansicht des erfindungsgemäßen Bodeneinlaufs;
- Fig. 2: eine seitliche Schnittansicht des erfindungsgemäßen Bodeneinlaufs;
- Fig. 3: eine Detaildarstellung des in Fig. 2 mit "A" gekennzeichneten Bereichs;
- Fig. 4: eine seitliche Schnittansicht des Dichttellers;
- Fig. 5: eine seitliche Schnittansicht des Auflageelements.

Fig. 1 zeigt eine perspektivische Schnittansicht des erfindungsgemäßen Bodeneinlaufs 1. Der Bodeneinlauf 1 hat ein rotationssymmetrisches Gehäuse 2, das eine Eintrittsöffnung 3 und eine Austrittsöffnung 4 hat. Dazwischen erstreckt sich der Durchgang 5, der durch die Innenwände des Gehäuses 2 gebildet ist. Eintrittsöffnung 3 und Austrittsöffnung 4 sind parallel zueinander und senkrecht zu einer Längsausdehnungsrichtung des Gehäuses 2 ausgerichtet, wobei sich die Längsausdehnungsrichtung des Gehäuses 2 in dieselbe Richtung wie der Durchgang 5 erstreckt. Das Gehäuse setzt sich aus dem im oberen Bereich angeordneten Gehäusering 6, dem Gehäuseoberteil 7 und dem Gehäusemantel 8 zusammen. Diese Teile sind miteinander verschweißt. Der untere Teil des Gehäusemantels 8 bildet einen Ansatzstutzen für ein Ablaufrohr. Im Übergang zwischen Durchgang 5 und dem Gehäusemantel 8 ist ein im Wesentlichen horizontal verlaufender Gehäuseboden 31 vorgesehen.

Das Gehäuseoberteil 7 bildet eine Stufe, auf die ein kreisringförmiges Auflageelement 9 mit einer mittigen Durchgangsöffnung aufgelegt ist. Mit der Gehäusedichtung 10 ist das Auflageelement 9 gegenüber dem Gehäusering 6 abgedichtet. An das Auflageelement 9 schließt sich nach unten, in Richtung der Austrittsöffnung 4, ein Abstandhalter 11 an, der aus einem zu einem Hohlzylinder geformten Lochblech gebildet ist. An dem Abstandhalter 11 ist an seiner dem Ablageelement 9 abgewandten Kante ein Käfigflansch 12 angeordnet. Der Käfigflansch 12 ist mit einem Käfigboden 13 verschraubt. Käfigflansch 12 und Käfigboden 13 sind jeweils plattenförmig und weisen im mittleren Bereich eine Aussparung auf. Flüssigkeit, die über die Eintrittsöffnung 4 in den Bodeneinlauf 1 eintritt, gelangt über die mittlere Öffnung des kreisringförmigen Auflageelements 9 in das Innere des Gehäuses 2. Die Flüssigkeit kann durch die Löcher des als Lochblech ausgebildeten Abstandhalters 11 oder die Aussparung von Käfigflansch 12 und Käfigboden 13 zur Austrittsöffnung gelangen.

An dem Käfigboden ist ein Hubantrieb 14 mit einem doppelwirkenden Antriebszylinder befestigt, der einen Kolben 15 mit einer Kolbenstange aufweist, die sich nach oben, in die von der Austrittsöffnung 4 wegzeigende Richtung erstreckt. Der Hubantrieb 14 weist zwei Druckluftanschlüsse 16, 17 auf, die über die gehäuseseitigen Druckluftanschluss 18, 19 mit Druckluft versorgt werden können. Mittels der Druckluft kann der Kolben 15 pneumatisch bewegt werden. Das Auflageelement 9, der Abstandhalter 11, der Käfigflansch 12 und der Käfigboden 13 bilden zusammen einen Halter, mit dem der Hubantrieb 14 an dem Gehäuse 2 befestigt ist. Dabei dient das Auflageelement 9 als Halteelement, mit dem der Halter auf dem Gehäuseoberteil 7 aufliegt.

An der Kolbenstange des Kolbens 15 ist ein Dichtteller 20 befestigt, der plattenförmig und rotationssymmetrisch ist. Er weist eine als Trittauflage dienende, der Austrittsöffnung 4 abgewandte Seite 21 sowie eine umlaufende Dichttellerdichtung 22 auf. Entlang des Umfangs des Dichttellers 20 und mit diesem bündig abschließend erstreckt sich ein Eingriffsschutz 23, der durch ein zu einem Hohlzylinder geformtes Lochblech gebildet ist.

In Fig. 1 ist der Dichtteller 20 in seiner Freigabestellung gezeigt, in welcher er einen Freigabeabstand zu dem Auflageelement 9 aufweist. Der Eingriffsschutz 23 weist entlang der Längsausdehnungsrichtung des Gehäuses 2 eine Länge auf, die dem Freigabeabstand entspricht, sodass kein Eingriff in das Innere das Gehäuses 2 möglich ist. Wenn der Kolben 15 eingefahren wird, wird auch der Dichtteller 20 abgesenkt, bis er auf dem Auflageelement 9 aufliegt. Dann befindet er sich in seiner Verschlussstellung und die Dichttellerdichtung 22 dichtet die Durchgangsöffnung des Auflageelements 9 gegenüber einer Flüssigkeit ab, sodass Flüssigkeit nicht mehr zu der Ausgangsöffnung 4 gelangen kann. Wenn sich der Dichtteller 20 in seiner Verschlussstellung befindet, befinden sich die plane, der Austrittsöffnung 4 abgewandte Seite 21 des Dichttellers, die plane Oberseite Auflageelements 9 und die plane Oberseite des als Gehäusering ausgebildeten Auflageelements 9 in einer Ebene. Sie bilden zusammen eine Trittauflage. Wenn der Bodeneinlauf 1 in einen Boden eingebaut ist, stellt er kein Stolperhindernis dar, wenn sich der Dichtteller 20 in seiner Verschlussstellung findet. Außerdem sind nur kleinste Spalte vorhanden, sodass einer Ansammlung von unerwünschten Substanzen vorgebeugt ist.

Fig. 2 zeigt eine seitliche Schnittansicht des erfindungsgemäßen Bodeneinlaufs 1. Oben rechts ist der Bereich "A" angedeutet, der in Fig. 3 vergrößert dargestellt ist. Außerdem sind die beiden Druckluftleitungen 24, 25 schematisch dargestellt. Sie verbinden die Druckluftanschlüsse 16, 17 jeweils mit den gehäuseseitigen Druckluftanschlüssen 18, 19. So kann der Hubantrieb 14 mit Druckluft versorgt werden, um den Kolben 15 anzuheben und abzusenken.

Fig. 3 zeigt eine Detaildarstellung des in Fig. 2 mit "A" gekennzeichneten Bereichs. Aus dieser Darstellung ist zu erkennen, dass der Außenradius des Eingriffsschutzes 23 kleiner als der Innenradius des Abstandhalters 11 ist. Wenn sich der Dichtteller 20 in seiner abgesenkten Verschlussstellung befindet, ist der Eingriffsschutz 23 vollständig von dem Abstandhalter 11 umgeben.

Der Dichtteller 20 weist an seiner der Austrittsöffnung 4 abgewandten Seite 21 einen Vorsprung 26 auf, der entlang des Umfangs in radialer Richtung hervorsteht. Unterhalb des Vorsprungs 26 ist in einer entlang des Umfangs umlaufenden Nut 27 die Dichttellerdichtung 22 angeordnet. Das Auflageelement 9 weist eine entlang der Umfangsrichtung umlaufende Aussparung 28 auf, die kongruent zu dem Vorsprung 26 ausgebildet ist, sodass der Vorsprung 26 von der Aussparung 28 aufgenommen und auf dieser aufliegt, wenn sich der Dichtteller 20 in seiner Verschlussstellung befindet. Dann liegt die Dichttellerdichtung 22 auf der Dichtfläche 29 des Auflageelements 9 auf, sodass keine Flüssigkeit zwischen Auflageelement 9 und Dichtteller 20 vorbeiströmen kann. Die Gehäusedichtung 10 ist ebenfalls in einer sich entlang der radialen Außenseite über den gesamten Umfang erstreckenden Nut 30 des Auflageelements 9 aufgenommen und steht über zwei Dichtlippen mit dem Gehäuseoberteil 7 in dichtendem Kontakt. Der Vorsprung 26 und die Aussprung 28 ermöglichen einen bündigen Abschluss der der Austrittsöffnung 4 abgewandten Seite 21 des Dichttellers 20 und der oberen Seite des Auflageelements 9. Auch die Nut 30 ermöglicht, dass nur ein möglichst kleiner Spalt zwischen Gehäusering 6 und Auflageelement 9 verbleibt.

In der Detailansicht von Fig. 3 ist auch zu erkennen, dass die gesamte Halterung, die das als Halteelement dienende Auflageelement 9, den auch als Käfig bezeichneten Abstandhalter 11, den Käfigflansch 12 und den Käfigboden 13 umfasst, über die Eintrittsöffnung 3 entnommen werden kann. Der Hubantrieb 14 (nicht dargestellt in Figur 3) ist an der Halterung befestigt und der Dichtteller 20 ist an dem Kolben 15 (nicht dargestellt in Figur 3) des Hubantriebes befestigt, zudem liegt er auf dem Auflageelement 9 auf. Eine Entnahme des Halters führt dazu, dass auch der Hubantrieb 14 und der Deckel 20 mit ihm entnommen werden. Dann ist eine Wartung des Bodeneinlaufs einfach möglich. Diese Konstruktion wird als "Deckel im Deckel" bezeichnet.

Fig. 4 zeigt eine seitliche Schnittansicht des Dichttellers 20. Die Dichttellerdichtung 22 ist nicht dargestellt, sodass der Vorsprung 26 und die Nut 27 gut erkennbar sind.

Fig. 5 zeigt eine seitliche Schnittansicht des Auflageelements 9. Es ist die Aussparung 28, sowie die Dichtfläche 29 erkennbar. Auch ist die Nut 30 für die nicht dargestellte Gehäusedichtung 10 erkennbar.

### Bezugszeichen:

1 Bodeneinlauf
2 Gehäuse
3 Eintrittsöffnung
4 Austrittsöffnung
5 Durchgang
6 Gehäusering
7 Gehäuseoberteil
8 Gehäusemantel als Ablaufstutzen
9 Auflageelement
10 Gehäusedichtung
11 Abstandhalter
12 Käfigflansch
13 Käfigboden
14 Hubantrieb
15 Kolben
16 Druckluftanschluss
17 Druckluftanschluss
18 Druckluftanschluss
19 Druckluftanschluss
20 Dichtteller
21 Austrittsöffnung abgewandte Seite
22 Dichttellerdichtung
23 Eingriffsschutz
24 Druckluftleitung
25 Druckluftleitung
26 Vorsprung
27 Nut
28 Aussparung
29 Dichtfläche
30 Nut
31 Gehäuseboden

## Patentansprüche

1. Bodeneinlauf (1) zum Einbau in einen Boden umfassend
• ein Gehäuse (2) mit einer Eintrittsöffnung (3) für eine abzuleitende Flüssigkeit, einer Austrittsöffnung (4) für die Flüssigkeit und einem Durchgang (5), der Eintrittsöffnung (3) und Austrittsöffnung (4) verbindet,
• ein Auflageelement (9), und
• einen Dichtteller (20), der
∘ von einer Freigabestellung, in der er den Durchgang (5) für die Flüssigkeit freigibt, in
o eine Verschlussstellung bewegbar ist, in der er den Durchgang (5) für die Flüssigkeit verschließt und auf dem Auflageelement (9) aufliegt.

2. Bodeneinlauf (1) nach Anspruch 1, **dadurch gekennzeichnet, dass** der Dichtteller (20) in der Längsausdehnungsrichtung des Gehäuses (2) einen Freigabeabstand zum Gehäuse (2) aufweist, wenn er in seiner Freigabestellung ist.

3. Bodeneinlauf (1) nach einem der vorstehenden Ansprüche, **dadurch gekennzeichnet, dass** der Dichtteller (20) plattenförmig und vorzugsweise rotationssymmetrisch ist.

4. Bodeneinlauf (1) nach einem der vorstehenden Ansprüche, **dadurch gekennzeichnet, dass** an der Seite des Dichttellers (20), die der Ausgangsöffnung (4) zugewandt ist, ein Eingriffsschutz (23) angeordnet ist, der sich in Richtung der Ausgangsöffnung (4) mindestens über eine Länge erstreckt, die dem Freigabeabstand entspricht.

5. Bodeneinlauf (1) nach Anspruch 4, **dadurch gekennzeichnet, dass** der Eingriffsschutz (23) entlang des Umfangs des Dichttellers (20) angeordnet ist.

6. Bodeneinlauf (1) nach einem der Ansprüche 4 oder 5, **dadurch gekennzeichnet, dass** der Eingriffsschutz (23) durch ein Lochblech gebildet ist, das zu einem Hohlzylinder geformt ist.

7. Bodeneinlauf (1) nach einem der vorstehenden Ansprüche, **gekennzeichnet durch** einen Hubantrieb (14) zum Bewegen des Dichttellers (20), der mit einer Halterung dergestalt lösbar an dem Gehäuse (2) befestigt ist, dass er durch die Eintrittsöffnung (3) entnehmbar ist.

8. Bodeneinlauf (1) nach Anspruch 7, **dadurch gekennzeichnet, dass** das Gehäuse (2) eine Stufe aufweist, auf der die Halterung aufliegt.

9. Bodeneinlauf (1) nach Anspruch 8, **dadurch gekennzeichnet, dass** die Stufe zwischen Eingangsöffnung (3) und Ausgangsöffnung (4) angeordnet ist.

10. Bodeneinlauf (1) nach einem der Ansprüche 8 oder 9, **dadurch gekennzeichnet, dass** sich die Stufe entlang des gesamten Gehäuseumfangs erstreckt.

11. Bodeneinlauf (1) nach einem der Ansprüche 8 bis 10, **dadurch gekennzeichnet, dass** die Halterung ein Halteelement mit einer Durchgangsöffnung aufweist sowie eine Gehäusedichtung (10) und eine Dichttellerdichtung (22) vorgesehen sind, wobei
• das Halteelement auf der Stufe aufliegt sowie das Auflageelement (9) bildet,
• die Gehäusedichtung (10) jeweils entlang einer geschlossenen Linie an dem Gehäuse (2) und an dem Halteelement anliegt und
• die Dichttellerdichtung (22) jeweils entlang einer geschlossenen Linie an dem Halteelement und Dichtteller (20) anliegt, wenn sich der Dichtteller (20) in seiner Verschlussstellung befindet.

12. Bodeneinlauf (1) nach Anspruch 11, **dadurch gekennzeichnet, dass** das Halteelement rotationssymmetrisch sowie plattenförmig ist.

13. Bodeneinlauf (1) nach einem der Ansprüche 11 bis 12, **dadurch gekennzeichnet, dass** die Halterung einen Abstandhalter (11) aufweist, der das Haltelement in einem Abstand zu dem Hubantrieb (14) hält.

14. Bodeneinlauf (1) nach Anspruch 13, **dadurch gekennzeichnet, dass** der Abstandhalter ein Lochblech umfasst, das zu einem Hohlzylinder geformt ist.

15. Bodeneinlauf (1) nach einem der Ansprüche 8 bis 14, **dadurch gekennzeichnet, dass** der Hubantrieb (14) einen doppelwirkenden Antriebszylinder (15) umfasst, der zwischen der Stufe und der Ausgangsöffnung angeordnet ist.

16. Bodeneinlauf (1) nach einem der vorstehenden Ansprüche, **dadurch gekennzeichnet, dass** der Hubantrieb (14) pneumatisch oder hydraulisch betrieben ist.

17. Bodeneinlauf (1) nach Anspruch 16, **gekennzeichnet durch** Druckmittelanschlüsse (18, 19) für den Hubantrieb (14), die an dem Gehäuse (2) angeordnet, sich entlang der Längserstreckungsrichtung des Gehäuses (2) erstrecken und vorzugsweise in das Gehäuse (2) ragen.
